# EUROPÄISCHE PATENTSCHRIFT

(11) **EP 1 498 264 B1**
(45) Veröffentlichungstag und Bekanntmachung des Hinweises auf die Patenterteilung: **30.09.2009**
(21) Anmeldenummer: 04101960.5
(22) Anmeldetag: 06.05.2004
(51) Int. Cl.: B41F 13/00, B41F 13/008

(54) **Druckeinheit**
Printer
Imprimante

(30) Priorität: 11.07.2003 DE 10331595; 11.11.2003 DE 10352618
(43) Veröffentlichungstag der Anmeldung: 19.01.2005
(73) Patentinhaber: Koenig & Bauer Aktiengesellschaft, 97080 Würzburg (DE)
(72) Erfinder: Gerner, Erich, 97244 Bütthard (DE); Liebler, Manfred, 97837 Erlenbach (DE)

(56) Entgegenhaltungen:
- CH-A- 418 078
- DE-A1- 19 603 663

## Beschreibung

Die Erfindung betrifft eine Druckeinheit gemäß dem Oberbegriff des Anspruchs 1.

Durch die EP 06 99 524 B1 ist ein Antrieb eines Druckwerkes bekannt, wobei ein Antriebsmotor axial direkt einen Formzylinder antreibt, von welchem auf die übrigen Zylinder des Druckwerks abgetrieben wird.

Die DE 196 03 663 A1 offenbart einen Antrieb eines Formzylinders durch einen Antriebsmotor über ein Ritzel.

In einem von mehreren Ausführungsbeispielen der DE 102 02 385 A1 wird bei einer Bogendruckmaschine ein Formzylinder über einen Antriebsmechanismus angetrieben, welcher zwei zusammenwirkende, um jeweils eines der Rotationsachsen der Antriebsräder verschwenkbare, jedoch jeweils in festem Abstand zur jeweiligen Rotationsachse des Antriebsrades stehende Zwischenräder aufweist

Der Erfindung liegt die Aufgabe zugrunde, Antriebe einer Druckeinheit zu schaffen.

Die Aufgabe wird erfindungsgemäß durch die Merkmale des Anspruchs 1 gelöst.

Ein wesentlicher mit der Erfindung erzielbarer Vorteil besteht darin, dass ein einheitliches Antriebskonzept variabel auf verschiedenformatige Maschinenserien übertragbar ist. Die als Serie herstellbare Druckeinheit ist in einfacher Weise variabel für verschiedene Formate und/oder Aufstellungen in der Druckerei ausrüstbar.

Ausführungsbeispiele der Erfindung sind in den Zeichnungen dargestellt und werden im Folgenden näher beschrieben.

Es zeigen:
- Fig. 1: eine Übersicht über eine Druckmaschine;
- Fig. 2: eine schematische Darstellung von Bahnen unterschiedlicher Breite;
- Fig. 3: eine Druckeinheit;
- Fig. 4: eine Schrägansicht eines Gestells mit Hauptantrieb;
- Fig. 5: eine Draufsicht auf ein Gestell einer Druckeinheit;
- Fig. 6: eine Darstellung eines Antriebszuges der Druckwerkszylinder;
- Fig. 7: eine schematische Darstellung des Antriebszuges ins Farbwerk.

Eine Druckmaschine, insbesondere eine Rollenrotationsdruckmaschine zum Bedrucken einer oder mehrerer Bahnen B, weist mehrere Aggregate 100; 200; 300; 400; 500; 600; 700; 800; 900 zur Versorgung, zum Bedrucken und zur Weiterverarbeitung auf. Von z. B. einer Rollenabwicklung 100 wird die zu beduckende Bahn B, insbesondere Papierbahn B, abgewickelt, bevor sie über ein Einzugwerk 200 einer oder mehreren Druckeinheiten 300 zugeführt wird. Zu den standardmäßig für den Mehrfarbendruck vorgesehenen Druckeinheiten 300 (z. B. vier Stück für Vierfarbendruck) können zusätzliche Druckeinheiten 300 vorgesehen sein, welche dann beispielsweise auch abwechselnd zu einem oder mehreren der übrigen Druckeinheiten 300 für den fliegenden Druckformwechsel einsetzbar sind.

In einer vorteilhaften Ausgestaltung kann im Bahnweg ein Lackierwerk 400 vorgesehen sein.

Nach dem Bedrucken und ggf. Lackieren durchläuft die Bahn B einen Trockner 500 und wird ggf. in einer Kühleinheit 600 wieder abgekühlt, falls die Trocknung auf thermische Weise erfolgt. Nach dem Trockner 500, in oder nach der Kühleinheit 600 kann mindestens eine weitere, in Fig. 1 nicht dargestellte Konditioniereinrichtung, wie z. B. eine Beschichtungseinrichtung und/oder eine Wiederbefeuchtung vorgesehen sein. Nach der Kühlung und/oder Konditionierung kann die Bahn B über einen Überbau 700 einem Falzapparat 800 zugeführt werden. Der Überbaubau 700 weist zumindest ein nicht in Fig. 1 dargestelltes Silikonwerk, eine Längsschneide- und eine Wendeeinrichtung sowie eine Trichtereinheit auf. Das genannte Silikonwerk kann auch vor dem Überbau 700, z. B. im Bereich der Kühleinheit 600 angeordnet sein. Der Überbaubau 700 kann weiter ein in Fig. 1 nicht dargestelltes Perforierwerk, ein Leimwerk, ein Nummerierwerk und/oder einen Pflugfalz aufweisen. Nach Durchlaufen des Überbaus 700 wird die Bahn B bzw. werden Teilbahnen in einen Falzapparat 800 geführt.

In vorteilhafter Ausführung weist die Druckmaschine zusätzlich einen gesonderten Querschneider 900, z. B. einen sog. Planoausleger 900, auf, in welchem eine beispielsweise nicht durch den Falzapparat 800 geführte Bahn B in Formatbogen geschnitten und ggf. gestapelt oder ausgelegt wird.

Die Aggregate 100; 200; 300; 400; 500; 600; 700; 800; 900 der Druckmaschine weisen eine wirksame Breite quer zur Transportrichtung T der Bahn B auf, welche das Verarbeiten von Bahnen B einer maximalen Breite b (Fig. 2) von z. B. bis zu 1.000 mm erlaubt. Unter wirksamer Breite ist hier die jeweilige Breite bzw. lichte Weite der mit der Bahn B direkt oder indirekt zusammen wirkenden Bauteile (z. B. Walze, Zylinder, Durchführung, Sensorik, Stellwege etc.) der Aggregate 100; 200; 300; 400; 500; 600; 700; 800; 900 zu verstehen, so dass die Bahn B in ihrer vollen Breite b bearbeitet, konditioniert und gefördert werden kann. Ferner sind die Aggregate 100; 200; 300; 400; 500; 600; 700; 800; 900 in ihrer Funktionalität (Materialzufuhr, Bahntransport, Sensorik, Weiterverarbeitung) derart ausgeführt, dass auch lediglich teilbreite Bahnen B' in der Druckmaschine bis hinunter zu einer Breite b' von lediglich 400 mm verarbeitbar sind.

Die eine Abschnittslänge a definierenden bzw. verarbeitenden Aggregate 100; 200; 300; 400; 500; 600; 700; 800; 900 sind derart ausgeführt, dass sie beispielsweise eine zwischen 540 und 700 mm liegende Abschnittslänge a auf der Bahn B definieren. Vorteilhafter Weise liegt die Abschnittslänge a zwischen 540 und 630 mm. In einer speziellen Ausführung liegt die Abschnittlänge a bei 620 ± 10 mm. In Weiterbildung der Druckmaschine sind die Aggregate 100; 200; 300; 400; 500; 600; 700; 800; 900 derart ausgeführt, dass mit einigen wenigen Veränderungen die Druckmaschine wahlweise mit Abschnittslänge 546 mm, 578 mm, 590 mm oder 620 mm ausführbar ist. So ist für den Wechsel beispielsweise im wesentlichen lediglich eine Austauschbarkeit von Lagerelementen für Druckwerkszylinder (s.u.), eine Anpassung des Antriebes (s.u.) sowie eine Anpassung im Falzapparat 800 bzw. dem Querschneider 900 (s.u.) erforderlich um die selbe Druckmaschine für voneinander verschiedene Formate auszurüsten. Die Abschnittslänge a ist beispielsweise standardgemäß mit vier stehenden Druckseiten, z. B. DIN A4, in Querrichtung der Bahn B nebeneinander und zwei Druckseiten (beispielsweise einer Länge s) in Längsrichtung hintereinander belegt. Je nach Druckbild und nachfolgender Weiterverarbeitung im Überbau 700 und Falzapparat 800 sind jedoch auch andere Seitenzahlen je Abschnittslänge a möglich.

Für das mehrfarbige Bedrucken der Bahn B; B' verfügt die Druckmaschine über mehrere, z. B. mindestens vier, hier insbesondere fünf im wesentlichen gleich ausgestattete Druckeinheiten 300. Die Druckeinheiten 300 sind vorzugsweise nebeneinander angeordnet und werden von der Bahn B; B' horizontal durchlaufen. Die Druckeinheit 300 ist bevorzugt als Druckeinheit 300 für den Offsetdruck, insbesondere als Doppeldruckwerk 300 bzw. als I-Druckwerk 300 mit zwei Druckwerken 301, z. B. zwei Offsetdruckwerken 301 für den beidseitigen Druck im sog. Gummi-gegen-Gummi-Betrieb ausgeführt. Mindestens einer der Druckeinheiten 300 sind zumindest im unteren Bereich, und optional im oberen Bereich, Walzen 302 vor und nachgeordnet, mittels welchen eine einlaufende Bahn B; B' um die Druckeinheit 300 unten oder oben herumführbar, eine um eine vorgeordnete Druckeinheit 300 herumgeführte Bahn B; B' durch die Druckeinheit 300 durchführbar, oder eine durch die Druckeinheit 300 durchgeführte Bahn B; B' um die nachgeordnete Druckeinheit 300 herumführbar ist.

Fig. 3 zeigt schematisch die Anordnung zweier über die Bahn B; B' zusammen wirkender Druckwerke 301 mit je einem als Übertragungszylinder 303 und einem als Formzylinder 304 ausgeführten Zylinder 303; 304, auch als Druckwerkszylinder 303; 304 bezeichnet, einem Farbwerk 305 und einem Feuchtwerk 306. In einer vorteilhaften Ausgestaltung verfügt die Druckeinheit 300 je Formzylinder 304 über Vorrichtungen zur halb- oder vollautomatischen Plattenzuführung 307 bzw. Wechsel einer Druckform 310.

In einer Weiterbildung, insbesondere wenn die Druckmaschine für einen Imprintbetrieb geeignet sein soll, weist zumindest eine oder mehrere Druckeinheiten 300 zusätzliche Leitelemente 308 dicht vor und nach der Nippstelle der Druckeinheit 300 auf. Soll eine Druckeinheit 300 ohne Bedrucken und ohne Kontakt zwischen Bahn B; B' und Übertragungszylindern 303 durchfahren werden, so ist die strichliert in Fig. 3 dargestellte Bahnführung unter Verwendung der Leitelemente 308 vorteilhaft. Die Bahn B; B' durchläuft die Nippstelle derart, dass sie mit einer Verbindungslinie von Rotationsachsen der beiden Übertragungszylinder 303 im wesentlichen einen Winkel von 80° bis 100°, z. B. ca. 90° bildet. Die Leitelemente 308 sind vorzugsweise als luftumspülte Stangen oder Walzen ausgeführt. Dies vermindert die Gefahr von Abrieb von zuvor frisch bedruckter Farbe.

In Weiterbildung des dargestellten Druckwerkes 301 ist jedem Übertragungszylinder 303 eine Waschvorrichtung 309 zugeordnet. Mittels der Waschvorrichtung 309 kann die elastische Oberfläche des Übertragungszylinders 303 gereinigt werden.

Die Zylinder 303; 304 weisen jeweils einen Umfang zwischen 540 und 700 mm auf, wobei vorzugsweise Form- und Übertragungszylinder 303; 304 den selben Umfang aufweisen. Vorteilhafter Weise liegen die Umfänge zwischen 540 und 630 mm. In einer speziellen Ausführung liegt die Abschnittlänge a bei 620 ± 10 mm. In Weiterbildung ist die Druckeinheit 300 derart ausgeführt, dass mit einigen wenigen Veränderungen wahlweise Zylinder 303; 304 mit einem Umfang von 546 mm, 578 mm, 590 mm oder 620 mm ausführbar ist. So erfolgt beispielsweise lediglich ein Austausch von Lagerelementen oder eine veränderte Lage der Bohrungen im Seitengestell (und Anguss; s.u.) für die Zylinder 303; 304 und eine Anpassung des Antriebes (Hebel, s.u).

Der Übertragungszylinder 303 weist auf seinem Umfang zumindest einen nicht dargestellten Aufzug auf, welcher in mindestens einem axial auf der Mantelfläche verlaufenden Kanal gehalten ist. Vorzugsweise weist der Übertragungszylinder 303 lediglich einen über die wirksame Länge bzw. im wesentlichen über die gesamte zu bedruckende Breite der Bahn B; B' reichenden und im wesentlichen (bis auf einen Stoß bzw. eine Kanalöffnung) um den gesamten Umfang des Übertragungszylinders 303 reichenden Aufzug auf. Der Aufzug ist vorzugsweise als sog. Metalldrucktuch ausgeführt, welches eine elastische Schicht (z. B. Gummi) auf einer im wesentlichen dimensionsstabilen Trägerschicht, z. B. eine dünne Metallplatte, aufweist. Die Enden dieses Aufzuges werden nun durch eine Öffnung an der Mantelfläche in den Kanal eingeführt und dort reib- oder Formschlüssig gehalten. Im Fall eines Metalldrucktuches sind die Enden abgebogen/abgekantet (z. B. im Bereich seines vorlaufenden Endes um ca. 45° und im Bereich seines nachlaufenden Endes um ca. 135°). Diese Enden reichen durch eine Öffnung eines axial über die gesamte zu nutzende Breite des Übertagungszylinders 303 reichenden Kanals, welcher beispielsweise ebenfalls eine Arretierung, Klemmung oder Spannvorrichtung aufweist. Die Öffnung zum Kanal weist im Bereich der Mantelfläche in Umfangsrichtung des Zylinders 304 vorzugsweise eine Breite von 1 bis 5 mm, insbesondere kleiner oder gleich 3 mm auf. Die Klemmung ist vorteilhaft pneumatisch betätigbar, z. B. als ein oder mehrere pneumatisch betätigbare Hebel, welche im geschlossenen Zustand mittels Federkraft gegen das in den Kanal reichende nachlaufende Ende vorgespannt sind, ausgeführt. Als Betätigungsmittel ist bevorzugt ein mit Druckmittel beaufschlagbarar Schlauch einsetzbar.

Das Farbwerk 305 weist neben einer Farbzuführung, z. B. einem Farbkasten 311 mit einer Stellvorrichtung 312 zur Regulierung des Farbflusses, eine Vielzahl von Walzen 313 bis 325 auf. Die Farbzuführung 311 kann auch als Rakelbalken ausgeführt sein. Die Farbe gelangt bei aneinander angestellten Walzen 313 bis 325 vom Farbkasten 311 über die Duktorwalze 313, die Filmwalze 314 und eine erste Farbwalze 315 auf einen ersten Reibzylinder 316. Von dort gelangt die Farbe je nach Betriebsweise des Farbwerks 306 (siehe unten), über mindestens eine Farbwalze 317 bis 320 auf mindestens einen weiteren Reibzylinder 321; 324 und von dort über mindestens eine Auftragwalze 322; 323; 325 auf die Oberfläche des Formzylinders 304. In einer vorteilhaften Ausführung gelangt die Farbe vom ersten Reibzylinder 316 über verschiedene mögliche Wege wahlweise oder gleichzeitig (in Serie oder parallel) über zwei weitere Reibzylinder 321; 324 zu den Auftragswalzen 322; 323; 325. In vorteilhafter Ausführung des Farb- und Feuchtwerkes 305; 306 kann der zweite Reibzylinder 324 gleichzeitig mit einer Walze 328, z. B. Auftragwalze 328, des Feuchtwerkes 306 zusammen wirken.

In Weiterbildung weist das Farbwerk 305 neben den Walzen 313 bis 325 mindestens eine weitere Walze 326 auf, mittels welcher im Farbweg, insbesondere vor dem ersten Reibzylinder 316, Farbe aus dem Farbwerk 305 entnehmbar ist. Dies erfolgt, indem an diese Walze 326 selbst, oder, wie dargestellt an eine mit dieser zusammen wirkende Walze 327 eine entsprechende Abnahmevorrichtung 333 anstellbar ist (Fig. 3).

Die Walze 328 wirkt mit einer weiteren Walze 329 des Feuchtwerkes 306, z. B. einer Reibwalze 329, insbesondere einer changierenden Chromwalze 329 zusammen. Die Chromwalze 329 erhält das Feuchtmittel von einer Befeuchtungseinrichtung, z. B. einer Walze 330, insbesondere einer Tauchwalze 330, welche in ein Feuchtmittelvorrat 332, z. B. einen Wasserkasten, taucht. Unter dem Wasserkasten ist vorzugsweise ein Tropfblech 335 zum Auffangen von sich am Wasserkasten bildendem Kondenswasser angeordnet, welches in einer vorteilhaften Ausführung beheizbar, z. B. mittels Heizwendel, ausgeführt ist. Für die Reibwalze 329 und die Tauchwalze 330 ist je ein rotatorischer Einzelantrieb (in Fig. 4 nicht sichtbar), insbesondere ein Antriebsmotor, vorgesehen, welcher z. B. über ein Eck- oder Winkelgetriebe die jeweilige Walze 329; 330 mechanisch unabhängig voneinander rotatorisch einzeln antreibt. Der Antriebsmotor ist vorzugsweise als bzgl. der Drehzahl regelbarer (insbesondere stufenlos) Elektromotor, insbesondere Drehstrommotor ausgeführt. Die Einstellung der Drehzahlen bzw. der Feuchtung kann vorteilhafter Weise vom Leitstand aus, z. B. vom Farbstellpult erfolgen, wo sie auch angezeigt wird. In einer bevorzugten Ausführung ist der Maschinensteuerung eine Korrelation zwischen Maschinengeschwindigkeit und Feuchtung bzw. Drehzahl hinterlegt, durch welche die zu einzuregelnde Drehzahl der beiden Walzen 329; 330, insbesondere der Walze 330, vorgebbar ist.

Die Walzen 317; 318; 328 sind in vorteilhafter Ausführung in der durch durchgezogene und strichlierte Linien angedeuteten Weise bewegbar angeordnet. Unter der Bewegbarkeit der Walzen 317; 318; 328 ist hier nicht die übliche zu Justagezwecken gegebene Einstellbarkeit zu verstehen, sondern die betriebsmäßige Bewegbarkeit zur Umstellung von einer in die andere Betriebsstellung. D. h. es sind manuell oder durch Antriebe betätigbare Stellmittel und/oder Anschläge (z. B. justierbar) - sowohl für die eine als auch für die andere Betriebsstellung vorgesehen. Des weiteren liegt größerer erlaubter Stellweg vor oder aber die Walzenanordnung ist entsprechend so gewählt, dass die beiden Lagen durch den üblichen Stellweg erreichbar sind.

In vorteilhafter Ausführung sind die Chromwalze 329 sowie die Walze 330 jeweils in einer Richtung senkrecht zu ihrer Achse bewegbar, z. B. in Hebeln, gelagert, damit die Position der Auftragwalze 328 in o. g. Weise veränderbar ist.

Die Reibzylinder 316; 321; 324 des Farbwerkes 305 sowie die Walze 329 des Feuchtwerkes 306 sind in Seitengestellen 352; 353 bzw. Gestellwänden 352; 353 (siehe Fig. 4) axial bewegbar so gelagert, dass sie eine Changierbewegung ausüben können. Die Changierbewegung erfolgt für die Reibzylinder 316; 321; 324 und die Walze 329 z. B. über entsprechende Getriebe gekoppelt mit dem jeweiligen rotatorischen Antrieb erzwungen. Für die Walze 328 und die Auftragswalze 323 ist ebenfalls eine Lagerung vorgesehen, welche ein Changieren erlaubt. Im Gegensatz zu den erstgenannten Reibzylindern 316; 321; 324 und der Walze 329 wird die axiale Bewegung jedoch lediglich über Friktion der zusammen wirkenden Mantelflächen und nicht über ein entsprechendes Changiergetriebe veranlasst. Optional kann eine derart in axialer Richtung Freiheitsgrade ermöglichende Lagerung auch für die beiden Auftragswalzen 322 und 325 vorgesehen sein.

Die in Fig. 3 dargestellte durchgezogene Anordnung im Farb- und Feuchtwerk 305, 306 zeigt das für den "normalen" Druckbetrieb vorgesehene Zusammenwirken der Walzen 313 bis 330. Farb- und Feuchtmittelwege stehen neben dem Formzylinder 304 auch über den zweiten Reibzylinder 324 miteinander in Verbindung. Es erfolgt neben direkter auch indirekte Feuchtung.

Durch eine Bewegbarkeit bzw. Verstellbarkeit der Walze 328 ist eine Wahl zwischen einem direkten Feuchten im "Dreiwalzen-Feuchtwerk" und - in Abhängigkeit der Position von Walze 317 - einem indirekten Feuchten bzw. einem direkten Feuchten im "Fünfwalzen-Feuchtwerk" möglich.

Die Zylinder 303; 304 und die Walzen 313 bis 330 von Farb- und Feuchtwerk 305; 306 sind jeweils stirnseitig in bzw. an Gestellwänden 352; 353 gelagert. Exemplarisch sind in Fig. 4 jedoch lediglich die Walzen 329 und 330 sowie der ebenfalls unten erläuterte Hauptantrieb 354 der Druckeinheit 300 dargestellt.

Eine der Gestellwände 352; 353, insbesondere diejenige auf der Seite des Hauptantriebes 354, ist ein- oder mehrteilig derart ausgebildet, dass ein abschließbarer Hohlraum 356, z. B. Schmiermittelraum 356, gebildet werden kann, welcher sich zumindest über einen Bereich erstreckt, der stirnseitig sämtliche Zylinder 303; 304 und mit den Zylindern 303; 304 in mechanischer Antriebsverbindung stehender Walzen oder Reibzylinder, insbesondere Reibzylinder 316; 321; 324 des Farbwerks 306, stehen, überdeckt. Wie in Fig. 5 schematisch dargestellt, ist stirnseitig eine lösbare Abdeckung 357 für den Hohlraum 356 vorgesehen. Auch die andere Gestellwand 352 bildet mit einer lösbaren, stirnseitig angeordneten Abdeckung 358 einen Hohlraum 359, in welchem u.a. die Schalt- und Steuereinrichtungen 361 (strichliert), z. B. in Form eines Schaltschrankes 361, der Druckeinheit 300 untergebracht sind. Durch die stirnseitige Anordnung der Schalt- und Steuereinrichtungen 361 ist im Gegensatz zur Anordnung zwischen den Druckeinheiten 300 der Vorteil gegeben, dass der Raum zwischen zwei Druckeinheiten 300 von beiden Seiten begehbar ist. Eine Bedienseite der Druckmaschine ist somit frei wählbar. Dies wird weiter dadurch unterstützt, dass eine die Druckeinheiten 300 verbindende Längstraverse 362 wahlweise an der Gestellwand 352 oder 353 anordenbar ist (an der Gestellwand 352 ist die Längstraverse 362 strichliert dargestellt). In Fig. 5 ist weiter erkennbar, dass die rotatorischen Einzelantriebe 364; 365 der Walzen 329; 330 auf der dem Hauptantrieb 354 gegenüberliegenden Maschinenseite angeordnet sind.

Die Walze 329 weist auf der dem rotatorischen Antrieb gegenüberliegenden Stirnseite einen nicht dargestellten Changierantrieb, insbesondere ein Getriebe zur Erzeugung einer axialen Changierbewegung aus der rotatorischen Bewegung auf. Dieses Getriebe ist vorzugsweise außerhalb des Walzenkörpers angeordnet, um punktuelle Erzeugung von Reibungswärme in der Walze 329 zu vermeiden. In vorteilhafter Ausführung befindet sich dieses Getriebe auf der Antriebsseite des Druckwerkes 300, d. h. im Bereich der selben Gestellwand 353 wie der Hauptantrieb 354 und/oder ein Antriebszug der Druckwerkszylinder 303; 304, der rotatorische Antrieb der Walzen 329 und 330 jedoch auf der gegenüberliegenden Seite, d. h. im Bereich der Gestellwand 352. Ist der Hohlraum 356 als Schmiermittelraum 356 ausgeführt, so kann das Getriebe zur Erzeugung der axialen Changierbewegung als offenes, nicht eigens geschmiertes Getriebe in diesem angeordnet sein. Die Walze 329 ist auf der dem Getriebe zur Erzeugung der axialen Changierbewegung entfernten Seite mit der Motorwelle des Antriebsmotors 364 z. B. über ein Eckgetriebe und eine winkelausgleichende Kupplung und ein Kopplungsmittel derart verbunden, dass eine rotatorische Bewegung übertragen, jedoch eine axiale Bewegung der Walze 329 gegenüber der Welle möglich ist.

Auf der den Zylindern 303; 304 zugewandten Seite weisen die Gestellwände 352; 353 jeweils einen aus der Flucht der jeweiligen Gestellwand 352; 353 herausragenden Ansatz 363 auf. Der Ansatz 363 ist vorteilhaft einstückig mit dem Seitengestell 352; 353 ausgebildet und ist vorzugsweise bei der Herstellung in einer Gussform als sog. Anguss 363 hergestellt. Der Anguss 363 weist durch ihn und die Flucht der Gestellwand 352; 353 reichende Bohrungen zur Aufnahme von nicht dargestellten Lagern auf. Der Anguss 363 erstreckt sich, insbesondere zusammenhängend, über den stirnseitigen Bereich der Form- und Übertragungszylinder 303; 304, nicht jedoch über stirnseitige Bereiche von changierenden und/oder changierbaren Farb- oder Feuchtwerkswalzen.

Wie in Fig. 4 bereits erkennbar, erfolgt der Antrieb der Zylinder 303; 304 der Druckeinheit 300 über einen Hauptantrieb 354, z. B. einen gestellfesten Elektromotor 354, insbesondere über einen bzgl. seiner Drehwinkellage regelbaren Elektromotor 354, welcher vorteilhaft wassergekühlt ausgeführt ist.

In Fig. 6 ist die Anordnung des Antriebes von der Gestellwand 353 her nach außen betrachtet dargestellt. Der Elektromotor 354 treibt mit seinem nicht in Fig. 6 sichtbaren Ritzel 383 (strichlierter Pfeil) nicht direkt auf ein Antriebsrad 386; 387 eines der Zylinder 303; 304, sondern über ein Zwischenrad 384. Das Zwischenrad 384 ist in einem Hebel 388 gelagert, welcher um eine Rotationsachse R383 des Ritzels 383 prinzipiell verschwenkbar gelagert ist. Bei fester Lage des Elektromotors 354 bzgl. der Seitenwand 353 des Gestells kann für verschiedenformatige Druckeinheiten 300 in einfacher Weise eine Anpassung an unterschiedliche Zylinderumfänge (und somit unterschiedliche Umfänge der Antriebsräder 386; 387) erfolgen. Je nach Format der Druckeinheit 300 wird bei der Montage der Hebel 388 so verschwenkt, dass das Zwischenrad 384 in optimalem Eingriff mit dem betreffenden Antriebsrad 386; 387 steht. Vorteilhaft im Hinblick auf die Steifheit des Antriebes ist der Antriebsstrang vom Ritzel 383 zum Antriebsrad 386; 387 über ein einzelnes verschwenkbares Zwischenrad 384 (ggf. unabhängig von weiteren raumfesten Zwischenrädern). Dieses verschwenkbare Zwischenrad 384 ist somit gegenüber dem zusammenwirkenden Antriebsrad 386; 387, insbesondere desjenigen des Formzylinders 304, in der Weise verschwenkbar, dass ein Achsabstand zwischen dem Antriebsrad 386; 387 und der Rotationsachse des Zwischenrades 384 veränderbar ist, d. h. jeweils an Antriebsräder 386; 387 verschiedener Größe anpassbar ist. Dies ist insbesondere dann wichtig, wenn unabhängig von der Größe der Druckwerkszylinder 303; 304 eine mechanische Kopplung vorgesehen sein soll, da die betreffenden Antriebsräder 386; 387 dann ebenfalls mit der Größe der Druckwerkszylinder 303; 304 variieren. In einer Variante kann anstelle des Ritzels 383 auch eine Riemenscheibe angeordnet sein, welche Teil eines Zugmittelgetriebes, z. B. Riementriebes, vom ebenfalls mit einer Riemenscheibe drehfest verbundenen Antriebsmotor 354 her ist. Als Zugmittel kann in dieser Variante insbesondere ein Zahnriemen vorgesehen sein.

Vorteilhaft sind Fixierungselemente 389, z. B. Bolzen 389 und entsprechende, nicht dargestellte Bohrungen (an der Antriebseinheit und/oder in der Gestellwand 353) vorgesehen, mittels welchen der ausgerichtete Hebel 388 nach Montage in der betreffenden Lage bezüglich der Gestellwand 353 und/oder dem Elektromotor 354 fixierbar ist. Vorzugsweise werden bei der Herstellung der Bauteile im Werk bereits die für das betreffende Format relevanten Bohrungen vorbereitet. In einer Druckeinheit 300 bzw.

Druckmaschine für ein erstes Format (Abschnittlänge a) ist der Hebel 388 in einer anderen Winkelstellung gegenüber der Vertikalen fixiert als in einer Druckeinheit 300 bzw. Druckmaschine für ein zweites Format (Abschnittlänge a), wobei der Elektromotor 354 seine Lage bzgl. der Gestellwand 353 beibehält.

Grundsätzlich kann der Antrieb vom Zwischenrad 384 auf ein beliebiges der Antriebsräder 386; 387 erfolgen. Vorzugsweise erfolgt der Antrieb jedoch zunächst auf das Antriebsrad 387 eines der beiden Formzylinder 304. Von dort wird auf das Antriebsrad 386 des zugeordneten Übertragungszylinder 303, von dort auf den anderen Übertragungszylinder 303 und letztlich auf den zweiten Formzylinder 304 getrieben. Die Antriebsräder 386; 387 sind drehfest, z. B. über Zapfen, mit dem jeweiligen Zylinder 303; 304 verbunden. Über mit den beiden Formzylindern 304 drehfest verbundene weitere Antriebsräder 391 erfolgt der rotatorische Antrieb auf eine oder mehrere Walzen 313 bis 327 des zugeordneten Farbwerkes 305. Vorteilhafter Weise werden vom Formzylinder 304 her die Reibzylinder 316; 321; 324 rotatorisch über eine formschlüssige Antriebsverbindung angetrieben, die Duktorwalze 313 weist einen eigenen rotatorischen Antrieb, z. B. einen eigenen, mechanisch unabhängigen nicht dargestellten Antriebsmotor, auf. Die übrigen Walzen 314; 315; 317 bis 320, 322; 323 und 325 bis 327 des Farbwerks 305 werden lediglich über Friktion rotatorisch (und ggf. axial, s.o.) mit angetrieben.

Vom Antriebsrad 391 wird vorteilhafter Weise über ein Zwischenrad 392 parallel auf Antriebsräder 393; 394 der beiden Reibzylinder 321; 324 getrieben (Fig. 7). Das Zwischenrad ist vorzugsweise Ein- bzw. auskuppelbar ausgeführt, so dass der Antriebszug und der Formzylinder 304 mechanisch voneinander zu trennen ist. Vom Antriebsrad 393 des Reibzylinders 324 wird über ein weiteres Zwischenrad 395 auf ein Antriebsrad 396 des Reibzylinders 316 getrieben. Die Antriebs- bzw. Zwischenräder 392 bis 396 sind vorzugsweise als Zahnräder 392 bis 396 ausgeführt. Die Antriebsverbindungen sind derart ausgeführt, dass eine axiale Bewegung der Reibzylinder 316; 321; 324 ermöglicht ist.

In einer Weiterbildung weist die Druckeinheit 300 in ihrem Eingangsbereich bzw. im Bereich ihres Eingangszwickels zwischen den beiden Übertragungszylindern 303 eine Vorrichtung zur Beeinflussung des Fan-Out-Effektes 336, d.h. zur Beeinflussung einer beispielsweise durch den Druckprozess (insbesondere die Feuchtigkeit) verursachte Änderung in der Querausdehnung/Breite der Bahn B; B' von Druckstelle zu Druckstelle. Die Vorrichtung 336 ist vorzugsweise im Eingangsbereich einer auf eine erste Druckeinheit 300 nachfolgender Druckeinheit 300 angeordnet, d. h. wenn die Bahn bereits mindestens einmal bedruckt wurde. Sie weist zumindest Stellglied, z. B. ein Stützelement auf, mittels welchem unter Berührung der Bahn B; B' oder vorteilhaft berührungslos dieselbe in einer Richtung senkrecht zur Bahnebene ausgelenkt werden kann. Das Stellglied ist z. B. als Düse ausgeführt, welche mit Luft durchströmbar ist.

Wie in Fig. 3 angedeutet und vorn bereits erwähnt, weist das Druckwerk 301 in vorteilhafter Ausgestaltung jeweils die Vorrichtung 307 zum - zumindest teilautomatisierten - Wechsel einer Druckform 310, z. B. biegsame Druckplatte 310, auf dem zugeordneten Formzylinder 304 auf. Die Vorrichtung 307 ist zweiteilig ausgeführt und weist eine im Bereich einer Nippstelle zwischen Form- und Übertragungszylinder 303; 304 angeordnete Andrückvorrichtung 333, auch "Wechselhalbautomat" 333 genannt, und ein davon baulich getrenntes Magazin 334 mit Zuführ- und Aufnahmeeinrichtungen für die Druckformen 310 auf.

### Bezugszeichenliste

- 100: Aggregat, Rollenabwicklung
- 200: Aggregat, Einzugwerk
- 300: Aggregat, Druckeinheit, Doppeldruckwerk, I-Druckwerk
- 301: Druckwerk, Offsetdruckwerk
- 302: Walze
- 303: Zylinder, Übertragungszylinder, Druckwerkszylinder
- 304: Zylinder, Formzylinder, Druckwerkszylinder
- 305: Farbwerk
- 306: Feuchtwerk
- 307: Vorrichtungen zur halb- oder vollautomatischen Plattenzuführung
- 308: Leitelement
- 309: Waschvorrichtung
- 310: Druckform, Druckplatte
- 311: Farbkasten
- 312: Stellvorrichtung
- 313: Walze, Duktorwalze
- 314: Walze, Filmwalze
- 315: Walze, Farbwalze
- 316: Walze, Reibzylinder
- 317: Walze, Farbwalze
- 318: Walze, Farbwalze
- 319: Walze, Farbwalze
- 320: Walze, Farbwalze
- 321: Walze, Reibzylinder
- 322: Walze, Auftragwalze
- 323: Walze, Auftragwalze
- 324: Walze, Reibzylinder
- 325: Walze, Auftragwalze
- 326: Walze
- 327: Walze
- 328: Walze, Auftragwalze
- 329: Walze, Reibwalze, Chromwalze
- 330: Walze, Taucherwalze
- 331: -
- 332: Feuchtmittelvorrat
- 333: Andrückvorrichtung, Wechselhalbautomat
- 334: Magazin
- 335: Tropfblech
- 336: Vorrichtung zur Beeinflussung des Fan-Out-Effektes
- 337 bis 351: -
- 352: Seitengestell, Gestellwand
- 353: Seitengestell, Gestellwand
- 354: Hauptantrieb, Elektromotor
- 355: -
- 356: Hohlraum, Schmiermittelraum
- 357: Abdeckung
- 358: Abdeckung
- 359: Hohlraum
- 360: -
- 361: Schalt- und Steuereinrichtungen, Schaltschrank
- 362: Längstraverse
- 363: Ansatz, Anguss
- 364: Antriebsmotor (329)
- 365: Antriebsmotor (330)
- 366 bis 382: -
- 383: Ritzel
- 384: Zwischenrad
- 385: -
- 386: Antriebsrad
- 387: Antriebsrad
- 388: Hebel
- 389: Fixierungselement, Bolzen
- 390: -
- 391: Antriebsrad
- 392: Zwischenrad, Zahnrad
- 393: Antriebsrad, Zahnrad
- 394: Antriebsrad, Zahnrad
- 395: Zwischenrad, Zahnrad
- 396: Antriebsrad, Zahnrad
- 397 bis 399: -
- 400: Aggregat, Lackierwerk
- 500: Aggregat, Trockner
- 600: Aggregat, Kühleinheit
- 700: Aggregat, Überbau
- 800: Aggregat, Falzapparat
- 900: Aggregat, Querschneider, Planoausleger

- a: Abschnittslänge
- s: Länge

- b: Breite, (B)
- b': Breite, (B')

- B: Bahn, Papierbahn
- B': Bahn, Papierbahn

- T: Transportrichtung

- R383: Rotationsachse

## Patentansprüche

1. Druckeinheit (300) mit zwei zusammen wirkenden, als Übertragungszylinder (303) und Formzylinder (304) ausgeführten Druckwerkszylindern (304), wobei diese beiden Druckwerkszylinder (303; 304) über Antriebsräder (386; 387) miteinander gekoppelt und gemeinsam von einem Antriebsmotor (354) mechanisch unabhängig von anderen Druckeinheiten (300) an einem der Druckwerkszylinder (303; 304) angetrieben sind, **dadurch gekennzeichnet, dass** der Antrieb vom Antriebsmotor (354) über ein bzgl. eines Seitengestells (352; 353) schwenkbar gelagertes Zwischenrad (384) erfolgt, wobei die Schwenkachse für die schwenkbare Lagerung mit einer Rotationsachse (R383) des Ritzels (383) zusammen fällt, und dass der Antrieb von dem Zwischenrad (384) direkt auf das Antriebsrad (386; 387) des Druckwerkszylinders (303; 304) erfolgt, wobei dieses Zwischenrad gegenüber dem zusammenwirkenden Antriebsrad des Druckwerkszylinders (303; 304) verschwenkbar ist.

2. Druckeinheit nach Anspruch 1, **dadurch gekennzeichnet, dass** das schwenkbar gelagerte Zwischenrad (384) bzgl. des Seitengestells (352; 353) arretierbar ist.

3. Druckeinheit nach Anspruch 1, **dadurch gekennzeichnet, dass** die Druckeinheit (300) als Doppeldruckwerk (300) ausgeführt ist.

4. Druckeinheit nach Anspruch 1, **dadurch gekennzeichnet, dass** der Antrieb vom Antriebsmotor (354) auf das Zwischenrad (384) über ein Ritzel (383) erfolgt.

5. Druckeinheit nach Anspruch 4, **dadurch gekennzeichnet, dass** die Schwenkachse für die schwenkbare Lagerung mit einer Rotationsachse (R383) des Ritzels (383) zusammen fällt.

6. Druckeinheit nach Anspruch 4, **dadurch gekennzeichnet, dass** das Ritzel (383) koaxial zu einer Motorwelle des Antriebsmotors (354) angeordnet und mit dieser drehfest verbunden ist.

7. Druckeinheit nach Anspruch 4, **dadurch gekennzeichnet, dass** das Ritzel (383) koaxial zu einer über einen Riementrieb vom Antriebsmotors (354) angetriebene Riemenscheibe angeordnet und mit dieser drehfest verbunden ist.

8. Druckeinheit nach Anspruch 1, **dadurch gekennzeichnet, dass** von dem angetriebenen Zylinder (303; 304) über einen Antriebszug (386, 387) auf die übrigen drei Druckwerkszylinder (303; 304) des Doppeldruckwerks (300) abgetrieben ist.

9. Druckeinheit nach Anspruch 1, **dadurch gekennzeichnet, dass** der angetriebene Zylinder (304) als Formzylinder (304) ausgeführt ist.

10. Druckeinheit nach Anspruch 1, **dadurch gekennzeichnet, dass** ein Farbwerk (305) mit dem angetriebenen Druckwerkszylinder (303; 304) in mechanischer Antriebsverbindung (391, 392, 393, 394, 395, 396) steht.

11. Druckeinheit nach Anspruch 10, **dadurch gekennzeichnet, dass** mindestens ein Reibzylinder (316; 221; 324) über die Antriebsverbindung (391, 392, 393, 394, 395, 396) vom Druckwerkszylinder (303; 304) her rotatorisch angetrieben ist.

12. Druckeinheit nach Anspruch 10, **dadurch gekennzeichnet, dass** sämtliche Reibzylinder (316; 221; 324) des Farbwerkes (305) über die Antriebsverbindung (391, 392, 393, 394, 395, 396) vom Druckwerkszylinder (303; 304) her rotatorisch angetrieben sind und eine als Duktorwalze (313) ausgeführte Walze (313) des Farbwerks (305) einen hiervon unabhängigen rotatorischen Antriebsmotor aufweist.

13. Druckeinheit nach Anspruch 1, **dadurch gekennzeichnet, dass** ein Feuchtwerk (306) ohne mechanische Antriebsverbindung zum Druckwerkszylinder (303; 304) durch mindestens einen eigenen Antriebsmotor (364; 365) rotatorisch angetrieben ist.

14. Druckeinheit nach Anspruch 13, **dadurch gekennzeichnet, dass** eine Tauchwalze (330) sowie ein Reibzylinder (329) des Feuchtwerkes (306) jeweils einen eigenen, mechanisch unabhängigen Antriebsmotor (364; 365) aufweisen.

## Claims

1. Printing unit (300) comprising two cooperating printing unit cylinders (304) in the form of transfer cylinder (303) and forme cylinder (304), these two printing unit cylinders (303; 304) being coupled to one another via drive wheels (386; 387) and being driven together by a drive motor (354) mechanically independently of other printing units (300) on one of the printing unit cylinders (303; 304), **characterized in that** driving is effected from the drive motor (354) via an intermediate wheel (384) mounted so as to be pivotable relative to a side frame (352; 353), the pivot axis for the pivotable mounting coinciding with an axis of rotation (R383) of the pinion (383), and **in that** driving is effected from the intermediate wheel (384) directly onto the drive wheel (386; 387) of the printing unit cylinder (303; 304), this intermediate wheel being pivotable relative to the cooperating drive wheel of the printing unit cylinder (303; 304).

2. Printing unit according to Claim 1, **characterized in that** the pivotably mounted intermediate wheel (384) is lockable relative to the side frame (352; 353).

3. Printing unit according to Claim 1, **characterized in that** the printing unit (300) is in the form of double printing unit (300).

4. Printing unit according to Claim 1, **characterized in that** driving is effected from the drive motor (354) onto the intermediate wheel (384) via a pinion (383).

5. Printing unit according to Claim 4, **characterized in that** the pivot axis for the pivotable mounting coincides with an axis of rotation (R383) of the pinion (383).

6. Printing unit according to Claim 4, **characterized in that** the pinion (383) is arranged coaxially with a motor shaft of the drive motor (354) and is nonrotatably connected thereto.

7. Printing unit according to Claim 4, **characterized in that** the pinion (383) is arranged coaxially with a belt pulley driven via a belt drive from the drive motor (354) and is nonrotatably connected thereto.

8. Printing unit according to Claim 1, **characterized in that** driving is effected from the driven cylinder (303; 304) via a drive train (386, 387) onto the other three printing unit cylinders (303; 304) of the double printing unit (300).

9. Printing unit according to Claim 1, **characterized in that** the driven cylinder (304) is in the form of forme cylinder (304).

10. Printing unit according to Claim 1, **characterized in that** an inking unit (305) has a mechanical drive connection (391, 392, 393, 394, 395, 396) to the driven printing unit cylinder (303; 304).

11. Printing unit according to Claim 10, **characterized in that** at least one distributor roller (316; 221; 324) is rotationally driven via the drive connection (391, 392, 393, 394, 395, 396) from the printing unit cylinder (303; 304).

12. Printing unit according to Claim 10, **characterized in that** all distributor rollers (316; 221; 324) of the inking unit (305) are rotationally driven via the drive connection (391, 392, 393, 394, 395, 396) from the printing unit cylinder (303; 304), and a roller (313) of the inking unit (305) which is in the form of a duct roller (313) has a rotational drive motor independently thereof.

13. Printing unit according to Claim 1, **characterized in that** a damping unit (306) without mechanical drive connection to the printing unit cylinder (303; 304) is rotationally driven by at least one separate drive motor (364; 365).

14. Printing unit according to Claim 13, **characterized in that** a fountain roller (330) and a distributor roller (329) of the damping unit (306) each have a separate, mechanically independent drive motor (364; 365).

## Revendications

1. Unité d'impression (300), avec deux cylindres de groupe d'impression (304) coopérant, réalisés sous forme de cylindre de transfert (303) et de cylindre de forme (304), ces deux cylindres de groupe d'impression (303 ; 304) étant couplés ensemble par l'intermédiaire de roues d'entraînement (386 ; 387) et entraînés conjointement par un moteur d'entraînement (354), de manière mécaniquement indépendante vis-à-vis d'autres unités d'impression (300) sur l'un des cylindres de groupe d'impression (303 ; 304), **caractérisée en ce que** l'entraînement s'effectue depuis le moteur d'entraînement (354), par l'intermédiaire d'une roue intermédiaire (384) montée à pivotement par rapport à un bâti latéral (352 ; 353), l'axe de pivotement, pour le montage pivotant en palier, coïncidant avec un axe de rotation (R383) du pignon (383), et **en ce que** l'entraînement s'effectue depuis la roue intermédiaire (384), directement sur la roue d'entraînement (386 ; 387) du cylindre de groupe d'impression (303 ; 304), cette roue intermédiaire étant susceptible de pivoter par rapport à la roue d'entraînement, coopérant, du cylindre de groupe d'impression (303 ; 304).

2. Unité d'impression selon la revendication 1, **caractérisée en ce que** la roue intermédiaire (384) montée à pivotement est susceptible d'être bloquée par rapport au bâti latéral (352 ; 353).

3. Unité d'impression selon la revendication 1, **caractérisée en ce que** l'unité d'impression (300) est réalisée sous forme de groupe d'impression double (300).

4. Unité d'impression selon la revendication 1, **caractérisée en ce que** l'entraînement s'effectue, du moteur d'entraînement (354) à la roue intermédiaire (284), par l'intermédiaire d'un pignon (383).

5. Unité d'impression selon la revendication 4, **caractérisée en ce que** l'axe de pivotement, pour le montage à pivotement en palier coïncide avec un axe de rotation (R383) du pignon (383).

6. Unité d'impression selon la revendication 4, **caractérisée en ce que** le pignon (383) est disposé coaxialement à un arbre moteur du moteur d'entraînement (354) et est relié de manière assujettie en rotation à celui-ci.

7. Unité d'impression selon la revendication 4, **caractérisée en ce que** le pignon (383) est disposé coaxialement à une poulie entraînée par le moteur d'entraînement (354), par l'intermédiaire d'une transmission à courroie, et est relié de manière assujettie en rotation à celui-ci.

8. Unité d'impression selon la revendication 1, **caractérisée en ce que** l'entraînement se fait à partir du cylindre (303 ; 304) entraîné, par l'intermédiaire d'un train d'entraînement (386, 687), sur les trois cylindres de groupe d'impression (303 ; 304) restants du groupe d'impression double (300)

9. Unité d'impression selon la revendication 1, **caractérisée en ce que** le cylindre (304) entraîné est réalisé sous forme de cylindre de forme (304).

10. Unité d'impression selon la revendication 1, **caractérisée en ce qu'**un groupe d'encrage (305) est placé en liaison d'entraînement (391, 392, 393, 394, 395, 396) mécanique avec le cylindre de groupe d'impression (303 ; 304) entraîné.

11. Unité d'impression selon la revendication 10, **caractérisée en ce qu'**au moins un cylindre de friction (316 ; 221 ; 324) est entraîné en rotation par le cylindre de groupe d'impression (303 ; 304), par l'intermédiaire de la liaison d'entraînement (391, 392, 393, 394, 395, 396).

12. Unité d'impression selon la revendication 10, **caractérisée en ce que** tous les cylindres de friction (316 ; 221 ; 324) du groupe d'encrage (305) sont entraînés en rotation par le cylindre de groupe d'impression (303 ; 304), par l'intermédiaire de la liaison d'entraînement (391, 392, 393, 394, 395, 396), et un rouleau (313), réalisé sous forme de rouleau ducteur (313), du groupe d'encrage (305) présente un moteur d'entraînement en rotation indépendant de ceux-ci.

13. Unité d'impression selon la revendication 1, **caractérisée en ce qu'**un groupe mouilleur (306) est entraîné en rotation, sans liaison d'entraînement mécanique par rapport au cylindre de groupe d'impression (303 ; 304), par au moins un moteur d'entraînement (364 ; 365) propre.

14. Unité d'impression selon la revendication 13, **caractérisée en ce qu'**un rouleau plongeant (330), ainsi qu'un cylindre de friction (329) du groupe de mouillage (306) présentent chacun un moteur d'entraînement (364 ; 365) propre, mécaniquement indépendant.
